# EUROPÄISCHE PATENTSCHRIFT

(11) **EP 3 317 917 B1**
(45) Veröffentlichungstag und Bekanntmachung des Hinweises auf die Patenterteilung: **14.05.2025**
(21) Anmeldenummer: 16740973.9
(22) Anmeldetag: 30.06.2016
(51) Int. Cl.: H01P 5/18

(54) **LEISTUNGSCOMBINER MIT SYMMETRISCH ANGEORDNETEM KÜHLKÖRPER UND LEISTUNGSCOMBINERANORDNUNG**
POWER COMBINER HAVING A SYMMETRICALLY ARRANGED COOLING BODY AND POWER COMBINER ARRANGEMENT
COUPLEUR DE PUISSANCE COMPRENANT UN DISSIPATEUR THERMIQUE À AGENCEMENT SYMÉTRIQUE ET ENSEMBLE COUPLEUR DE PUISSANCE

(30) Priorität: 30.06.2015 DE 102015212233
(43) Veröffentlichungstag der Anmeldung: 09.05.2018
(73) Patentinhaber: TRUMPF Hüttinger GmbH + Co. KG, 79111 Freiburg (DE)
(72) Erfinder: GREDE, André, 3018 Bern (CH); ALT, Alexander, Cardiff CF143UA (GB); GRUNER, Daniel, 79379 Muellheim (DE); LABANC, Anton, 79238 Ehrenkirchen (DE)
(74) Vertreter: Trumpf Patentabteilung
(86) Internationale Anmeldenummer: PCT/EP2016/065380
(87) Internationale Veröffentlichungsnummer: WO 2017/001598

(56) Entgegenhaltungen:
- US-A- 3 506 932
- US-A- 4 091 343
- US-A- 5 521 563
- US-A1- 2001 028 283
- US-A1- 2006 208 827

## Beschreibung

Die Erfindung betrifft einen Leistungscombiner zur Kopplung und/oder zum Aufteilen (Splitten) von Hochfrequenzsignalen mit einer Frequenz von mehr als 1 MHz zu einer Ausgangsleistung von mehr als 100 W. Die Erfindung betrifft weiterhin eine Leistungscombineranordnung mit einem solchen Leistungscombiner.

Es ist bekannt, Leistungscombiner mit elektrischen Leitern zum Zusammenführen mehrerer Hochfrequenzsignalquellen und/oder zum Aufteilen (Splitten) eines Hochfrequenzsignals einzusetzen.

Aus der EP 1 699 107 A1 ist ein Leistungscombiner bekannt geworden, der einen von einem ersten elektrischen Leiter beabstandeten zweiten elektrischen Leiter aufweist. Der erste elektrische Leiter ist kapazitiv und induktiv mit dem zweiten elektrischen Leiter gekoppelt. Sowohl der erste elektrische Leiter als auch der zweite elektrische Leiter können zur Erhöhung der induktiven Kopplung zwischen den beiden Leitern gemäß der EP 1 699 107 A1 mehrere Windungen aufweisen.

Andere Leistungscombiner sind beispielsweise aus den folgenden Schriften bekannt: US 8 044 749 B1, DE 103 42 611 A1, US2014/0085019 A1, US 3 506 932 A, US 5 521 563 A, US 2001/028283 A1, US 4 091 343 A.

Ein Leistungscombiner muss ausreichend gekühlt werden. Eine effektive Kühlung kann dabei durch einen Kühlkörper erreicht werden. Der Kühlkörper sollte nahe an den elektrischen Leitern angeordnet sein, um eine gute Wärmeabfuhr zu ermöglichen.

Aufgrund der Nähe der elektrischen Leiter zu dem Kühlkörper kommt es jedoch zu einer parasitären Kapazität zwischen dem Kühlkörper und den elektrischen Leitern: Je näher sich die elektrischen Leiter an dem Kühlkörper befinden, umso effektiver ist zwar die Kühlung, aber umso größer wird auch die parasitäre Kapazität. In Folge der parasitären Kapazität wird das Verhalten des Leistungscombiners in ungünstiger Art und Weise verändert.

Aufgabe der vorliegenden Erfindung ist es daher, einen Leistungscombiner und eine Leistungscombineranordnung zu schaffen, die sowohl eine effektive Kühlung durch einen Kühlkörper als auch einen minimal ungünstigen elektrischen Einfluss des Kühlkörpers auf die Leistungscharakteristik des Leistungscombiners aufweisen.

Diese Aufgabe wird erfindungsgemäß durch einen Leistungscombiner mit den Merkmalen der Patentansprüche 1-3 und eine Leistungscombineranordnung mit den Merkmalen des Patentanspruchs 13 gelöst. Die Unteransprüche geben zweckmäßige Weiterbildungen an.

Die erfindungsgemäße Aufgabe wird somit durch eine symmetrische Anordnung der elektrischen Leiter bezüglich des Kühlkörpers gelöst. Hierdurch werden parasitäre Kapazitäten symmetrisch auf die beiden Leiter verteilt, sodass ein insgesamt signifikant günstigerer Einfluss auf die Leistungscharakteristik des Leistungscombiners erfolgt.

Der folgende Absatz ist als eine Offenbarung zu verstehen, die dazu geeignet sein kann, den Schutzbereich weiter einzuschränken, aber nicht zur Auslegung des geltenden Schutzbereichs verwendet werden soll:
Die Gesamtfläche des ersten elektrischen Leiters ist vorzugsweise zu mehr als 75%, insbesondere zu mehr als 80%, besonders bevorzugt zu mehr als 90% gleich weit von dem Kühlkörper beabstandet wie die Gesamtfläche des zweiten elektrischen Leiters.

Der erfindungsgemäße Leistungscombiner ist vorzugsweise in Form eines 90°-Hybridkopplers ausgebildet. Weiter bevorzugt ist der Leistungscombiner in Form eines Leistungssplitters betreibbar. Besonders bevorzugt ist der Leistungscombiner als Leistungssplitter zur Ausgabe von Leistungen von über 100 W ausgebildet.

Der Leistungscombiner ist bevorzugt zur Kopplung von Hochfrequenzsignalen zwischen 1 MHz und 200 MHz ausgebildet.

Besonders bevorzugt ist der Leistungscombiner zur Ausgabe von Leistungen über 2 kW ausgebildet.

In besonders bevorzugter Ausgestaltung des Leistungscombiners ist der Leistungscombiner zu einer Durchgangsdämpfung von weniger als 0,5 dB, insbesondere von weniger als 0,3 dB, weiter bevorzugt von weniger als 0,1 dB beim Betrieb bei einer Frequenz von ±10% der Grundfrequenz ausgebildet.

An den Ausgang des Leistungscombiners ist vorzugsweise ein Verbraucher, insbesondere in Form einer Plasmaanlage, anschließbar. Der Ausgleichsanschluss ist vorzugsweise mit einer Erdung, insbesondere über einen Abschlusswiderstand, verbindbar. Der Abschlusswiderstand weist vorzugsweise eine Bezugsimpedanz auf, die einen Betrag von 25 Ω oder 50 Ω aufweisen kann. Die Bezugsimpedanz ist die Impedanz, für die der Leistungscombiner an seinen Eingängen bzw. Ausgängen ausgelegt ist.

Der Kühlkörper ist vorzugsweise in Form einer Kühlplatte ausgebildet. Die Kühlplatte kann fluiddurchströmte Leitungen, insbesondere Wasserleitungen, aufweisen.

Zur effektiven induktiven Kopplung des ersten Leiters zum zweiten Leiter weisen der erste elektrische Leiter und der zweite elektrische Leiter vorzugsweise jeweils eine Windungszahl n > 1 auf.

Die Windungszahl des ersten elektrischen Leiters und des zweiten elektrischen Leiters ist vorzugsweise n > 2, insbesondere n = 3, weiter bevorzugt n > 3.

Eine Innenwindung des ersten elektrischen Leiters und/oder des zweiten elektrischen Leiters kann ein Wegstück aufweisen, das nicht parallel zu einer Außenwindung verläuft, um einen Phasenausgleich zwischen der Innenwindung und der Außenwindung zu schaffen.

Die kapazitive und induktive Kopplung des Leistungscombiners wird verbessert und die Anordnung symmetrisch ausgebildet, indem die Gesamtfläche des ersten elektrischen Leiters zu mehr als 60% deckungsgleich, und insbesondere koplanar, der Gesamtfläche des zweiten elektrischen Leiters gegenübersteht.

Der folgende Absatz ist als eine Offenbarung zu verstehen, die dazu geeignet sein kann, den Schutzbereich weiter einzuschränken, aber nicht zur Auslegung des geltenden Schutzbereichs verwendet werden soll: Die Gesamtfläche des ersten elektrischen Leiters steht vorzugsweise zu mehr als 70%, insbesondere zu mehr als 80%, besonders bevorzugt zu mehr als 90% der Gesamtfläche des zweiten elektrischen Leiters deckungsgleich, und insbesondere koplanar, gegenüber.

Die Bezugsimpedanz kann auf Werte kleiner 50 Ω reduziert werden. Dann reduziert sich die Induktivität des ersten und zweiten elektrischen Leiters und damit kann der Aufbau auf einer kleineren Fläche erfolgen.

Vorzugsweise beträgt die Bezugsimpedanz bei einer Frequenz von mehr als 1 MHz am ersten und am zweiten Eingang 25 Ω.

Weiter bevorzugt beträgt die Bezugsimpedanz bei einer Frequenz von mehr als 3 MHz, 10 MHz, 40 MHz, 100 MHz oder 200 MHz am ersten und zweiten Eingang jeweils weniger als 50 Ω, insbesondere jeweils weniger als 25 Ω.

Die folgenden vier Absätze sind als eine Offenbarung zu verstehen, die dazu geeignet sein kann, den Schutzbereich weiter einzuschränken, aber nicht zur Auslegung des geltenden Schutzbereichs verwendet werden soll:
In einer bevorzugten Ausführungsform nach Anspruch 1 kann der erste elektrische Leiter ein erstes Erstleiterstück und ein zweites Erstleiterstück aufweisen und der zweite elektrische Leiter ein erstes Zweitleiterstück und ein zweites Zweitleiterstück aufweisen. In einer solchen Ausführungsform oder in einer Ausführungsform nach Anspruch 2 oder 3 verläuft dabei das zweite Zweitleiterstück zu mehr als 70% koplanar und deckungsgleich versetzt zu dem ersten Erstleiterstück und das zweite Erstleiterstück zu mehr als 70% koplanar und deckungsgleich zu dem ersten Zweitleiterstück.

Das zweite Zweitleiterstück verläuft bei solchen Ausführungsformen vorzugsweise zumindest teilweise unterhalb des ersten Erstleiterstücks und das zweite Erstleiterstück verläuft vorzugsweise zumindest teilweise unterhalb des ersten Zweitleiterstücks.

Das zweite Zweitleiterstück verläuft vorzugsweise zu mehr als 80%, insbesondere zu mehr als 90%, koplanar und deckungsgleich versetzt zu dem ersten Erstleiterstück und das zweite Erstleiterstück verläuft vorzugsweise zu mehr als 80%, insbesondere zu mehr als 90%, koplanar und deckungsgleich zu dem ersten Zweitleiterstück.

Bei solchen Ausführungsformen verläuft das erste Erstleiterleiterstück zu mehr als 70%, insbesondere zu mehr als 80%, besonders bevorzugt zu mehr als 90%, parallel zu dem ersten Zweitleiterstück und das zweite Zweitleiterstück verläuft zu mehr als 70%, insbesondere zu mehr als 80%, besonders bevorzugt zu mehr als 90%, parallel zu dem zweiten Erstleiterstück.

Der Kühlkörper kann zwischen dem ersten Zweitleiterstück und dem zweiten Erstleiterstück angeordnet sein. Hierdurch wird eine besonders symmetrische Ausbildung des Leistungscombiners erzielt.

Der Leistungscombiner kann zwischen dem ersten und zweiten elektrischen Leiter einen Luftspalt aufweisen. Vorzugsweise weist jedoch der Leistungscombiner zwischen der planaren Flächenelektrode des ersten elektrischen Leiters und der planaren Flächenelektrode des zweiten elektrischen Leiters ein Dielektrikum, insbesondere ein elektrisch isolierendes Substrat, auf. Hierdurch kann der Leistungscombiner besonders kompakt und kostengünstig gefertigt werden. Weiterhin schützt das Dielektrikum, insbesondere das elektrisch isolierende Substrat, vor Überschlägen zwischen den elektrischen Leitern.

Die planare Flächenelektrode des ersten elektrischen Leiters und die planare Flächenelektrode des zweiten elektrischen Leiters können unmittelbar an einem Dielektrikum, insbesondere einem elektrisch isolierenden Substrat, angeordnet sein.

Die planare Flächenelektrode des ersten elektrischen Leiters kann zumindest teilweise, insbesondere vollständig, an einem ersten Dielektrikum, insbesondere einem elektrisch isolierenden Substrat, und die planare Flächenelektrode des zweiten elektrischen Leiters zumindest teilweise, insbesondere vollständig, an einem zweiten Dielektrikum, insbesondere elektrisch isolierendem Substrat, des Leistungscombiners angeordnet sein.

In weiterer Ausgestaltung einer dieser Ausführungsformen kann ein erstes Erstleiterstück einer ersten Flächenelektrode an der ersten Hauptseite eines ersten Dielektrikums, insbesondere isolierenden Substrats, und ein zweites Erstleiterstück der ersten Flächenelektrode an der ersten Hauptseite eines zweiten Dielektrikums, insbesondere isolierenden Substrats, angeordnet sein, wobei ein erstes Zweitleiterstück einer zweiten Flächenelektrode an der zweiten Hauptseite des ersten Dielektrikums, insbesondere elektrisch isolierenden Substrats, und ein zweites Zweitleiterstück der zweiten Flächenelektrode an der zweiten Hauptseite des zweiten Dielektrikums, insbesondere isolierenden Substrats, angeordnet sind.

Alternativ oder zusätzlich dazu kann in einer der zuvor genannten Ausführungsformen eine erste planare Flächenelektrode und eine zweite planare Flächenelektrode Teilstücke aufweisen, die wechselweise auf einer ersten planen Hauptseite eines Dielektrikums, insbesondere elektrisch isolierenden Substrats, und auf einer der ersten planen Hauptseite gegenüberliegenden zweiten planen Hauptseite eines Dielektrikums, insbesondere elektrisch isolierenden Substrats, verlaufen. Die vorgenannte erste Hauptseite und die vorgenannte zweite Hauptseite sind vorzugsweise Hauptseiten eines einzigen Dielektrikums, insbesondere elektrisch isolierenden Substrats.

Der Leistungscombiner kann eine Mehrlagenleiterkarte aufweisen, wobei die Mehrlagenleiterkarte die planare Flächenelektrode des ersten elektrischen Leiters und die planare Flächenelektrode des zweiten elektrischen Leiters aufweist.

Zumindest ein Dielektrikum, insbesondere elektrisch isolierendes Substrat, der Mehrlagenleiterkarte kann Leiterplattenmaterial aus Epoxydharzgewebe aufweisen. Eine weitere Lage der Mehrlagenleiterkarte kann Polytetrafluorethylen oder ein polyimidhaltiges Leiterbahnträgermaterial aufweisen. Hierdurch wird die elektrische Durchbruchfestigkeit bei gleichzeitig geringen Fertigungskosten maßgeblich erhöht.

Die Mehrlagenleiterkarte weist vorzugsweise Seitenmaße in der Hauptebene der Mehrlagenleiterkarte, in der sich die Flächenelektroden der ersten und zweiten Leiter erstrecken, von weniger als λ/100, insbesondere von weniger als λ/200, auf, wobei sich λ auf eine Frequenz am ersten und zweiten Eingang von mehr als 1 MHz, insbesondere von mehr als 3 MHz, 10 MHz, 40 MHz, 100 MHz oder 200 MHz, bezieht.

Der Leistungscombiner kann als 90° Hybrid ausgestaltet sein.

Wird der 90° Hybrid zur Kopplung von Hochfrequenzsignalen eingesetzt, so werden die Signale an den zwei Eingängen an einen Ausgang zusammengekoppelt, wenn die Signale an den Eingängen um 90° phasenverschoben sind.

Wird der 90° Hybrid zum Aufteilen (Splitten) von Hochfrequenzsignalen eingesetzt, so wird ein an einen Eingang angelegtes Signal an zwei Ausgänge gleichmäßig aufgeteilt, wobei die zwei aufgeteilten Signale um 90° phasenverschoben sind.

Der erste und der zweite elektrische Leiter können jeweils die gleiche Induktivität L_{K} aufweisen. Zwischen dem ersten und dem zweiten elektrischen Leiter kann sich durch die Abmessungen des Kopplers eine Kapazität C_{K} einstellen.

Für einen 90° Hybrid kann die Induktivität L_{K} und die Kapazität C_{K} wie folgt ausgelegt werden: ${L}_{K} = {Z}_{0} / \left(1 π f\right)$ ${C}_{K} = 1 / \left(2 π f {Z}_{0}\right)$

Wobei Z₀ die Bezugsimpedanz ist und f die Frequenz, für die der 90° Hybrid ausgelegt ist.

Die erfindungsgemäße Aufgabe wird weiterhin gelöst durch eine Leistungscombineranordnung mit einem zuvor beschriebenen Leistungscombiner, wobei die Leistungscombineranordnung eine erste Hochfrequenzsignalquelle, die an den ersten Eingang angeschlossen ist und eine zweite Hochfrequenzsignalquelle, die an den zweiten Eingang angeschlossen ist, sowie insbesondere einen Verbraucher aufweist, der an den Ausgang angeschlossen ist.

Die erste Hochfrequenzsignalquelle und die zweite Hochfrequenzsignalquelle sind vorzugsweise in Form von HF-Transistorverstärkern, insbesondere in Form frequenzagiler HF-Transistorverstärker, ausgebildet. Besonders bevorzugt sind die beiden Hochfrequenzsignalquellen identisch ausgebildet.

Der Verbraucher ist vorzugsweise in Form einer Plasmaanlage ausgebildet.

In weiter bevorzugter Ausgestaltung der Erfindung ist der Kühlkörper mit dem Ausgleichsanschluss und/oder einer Erdung, insbesondere über einen Ausgleichswiderstand, verbunden.

Weitere Merkmale und Vorteile der Erfindung ergeben sich aus der nachfolgenden detaillierten Beschreibung mehrerer Ausführungsbeispiele der Erfindung, aus den Patentansprüchen sowie anhand der Figuren der Zeichnung, die erfindungswesentliche Einzelheiten zeigt.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: eine Draufsicht auf einen ersten Leistungscombiner;
- Fig. 2: eine perspektivische Ansicht eines weiteren Leistungscombiners;
- Fig. 3a: eine Draufsicht auf eine Leistungscombineranordnung mit einem weiteren Leistungscombiner; und
- Fig. 3b: eine teilweise Schnittansicht des Leistungscombiners aus Fig. 3a.

Fig. 1 zeigt einen Leistungscombiner 10. Der Leistungscombiner 10 weist einen ersten Eingang 12a für ein erstes Hochfrequenzsignal und einen zweiten Eingang 32 für ein zweites Hochfrequenzsignal auf. Der erste Eingang 12a ist mit einem ersten elektrischen Leiter 14 verbunden. Der zweite Eingang 32 ist mit einem zweiten elektrischen Leiter 16 verbunden. Die elektrischen Leiter 14, 16 sind zueinander induktiv und kapazitiv gekoppelt. Zwischen den elektrischen Leitern 14, 16 ist ein Dielektrikum, insbesondere elektrisch isolierendes Substrat 18, angeordnet.

Genauer gesagt ist der Leistungscombiner 10 im vorliegenden Fall aus einer Leiterplatte ausgebildet, die das Dielektrikum, insbesondere isolierende Substrat 18, aufweist, wobei auf einer ersten planen Hauptseite des Dielektrikums, insbesondere elektrisch isolierenden Substrats, eine erste elektrisch leitfähige Lage 20 angeordnet ist und an einer zweiten planen Hauptseite des Dielektrikums, insbesondere elektrisch isolierenden Substrats 18, eine zweite elektrisch leitfähige Lage 22 angeordnet ist, die parallel zur ersten elektrisch leitfähigen Lage verläuft.

Der erste elektrische Leiter 14 und der zweite elektrische Leiter 16 sind jeweils abschnitts- und wechselweise in der ersten elektrisch leitfähigen Lage 20 und der zweiten elektrisch leitfähigen Lage 22 ausgebildet. In Fig. 1 sind nur die Abschnitte der elektrischen Leiter 14, 16 sichtbar, die in der ersten elektrisch leitfähigen Lage 20 ausgebildet sind. Die zweite elektrisch leitfähige Lage 22 wird in Fig. 1 durch das Dielektrikum, insbesondere elektrisch isolierende Substrat 18 und die erste elektrisch leitfähige Lage 22 verdeckt.

Der erste elektrische Leiter 14 und der zweite elektrische Leiter 16 sind größtenteils jeweils in Form von Flächenelektroden ausgebildet. Die Flächenelektroden weisen jeweils Teilstücke auf, die wechselweise oberhalb und unterhalb des Dielektrikums, insbesondere elektrisch isolierenden Substrats 18, verlaufen. Teilstücke 24a, 24c des ersten elektrischen Leiters 14 verlaufen in der in Fig. 1 sichtbaren ersten elektrisch leitfähigen Lage 20. Teilstücke 24b, 24d des ersten elektrischen Leiters 14 verlaufen in der zweiten elektrisch leitfähigen Lage 22. Weiterhin verlaufen Teilstücke 26a, 26c in der zweiten elektrisch leitfähigen Lage 22 und Teilstücke 26b, 26d in der ersten elektrisch leitfähigen Lage 20. Dabei verlaufen die Flächenelektroden der Teilstücke 24a-d des ersten elektrischen Leiters 14 jeweils deckungsgleich und koplanar zu den Teilstücken 26a-d des zweiten elektrischen Leiters 16.

Der Wechsel von der ersten elektrisch leitfähigen Lage 20 zu der zweiten elektrisch leitfähigen Lage 22 erfolgt dabei durch Brücken 28a-f. Die Brücken 28a-c führen dabei den ersten elektrischen Leiter 14 und Brücken 28d-f den zweiten elektrischen Leiter 16 zwischen den elektrisch leitfähigen Lagen 20, 22.

Der erste elektrische Leiter 14 endet an seinem, dem ersten Eingang 12a gegenüberliegenden Ende an einem Ausgang 30. Der zweite elektrische Leiter 16 endet an seinem, dem zweiten Eingang 32 gegenüberliegenden Ende an einem Ausgleichsanschluss 12b.

Die in Fig. 1 dargestellte Leiterplatte aus den elektrisch leitfähigen Lagen 20, 22 und dem Dielektrikum, insbesondere elektrisch isolierenden Substrat 18, wird an einem Kühlkörper (nicht gezeigt) des Leistungscombiners 10 angeordnet. Aufgrund der zu dem Dielektrikum, insbesondere elektrisch isolierenden Substrat 18, symmetrisch verlaufenden ersten und zweiten elektrischen Leiter 14, 16 wird dabei eine sehr symmetrische parasitäre Kapazität zwischen dem ersten elektrischen Leiter 14 und dem Kühlkörper bzw. zwischen dem zweiten elektrischen Leiter 16 und dem Kühlkörper ausgebildet. Die elektrischen Übertragungseigenschaften des Leistungscombiners 10 werden dadurch nur minimal beeinflusst.

Fig. 2 zeigt einen weiteren Leistungscombiner 10. Der Leistungscombiner 10 weist eine Mehrlagenleiterkarte 34 auf, die sich aus mehreren Leiterkarten 36a-d zusammensetzt. Eine erste Leiterkarte 36a weist ein erstes Dielektrikum, insbesondere elektrisch isolierendes Substrat 38a, eine zweite Leiterkarte 36b ein zweites Dielektrikum, insbesondere elektrisch isolierendes Substrat 38b, eine dritte Leiterkarte 36c ein drittes Dielektrikum, insbesondere elektrisch isolierendes Substrat 38c, und eine vierte Leiterkarte 36d ein viertes Dielektrikum, insbesondere elektrisch isolierendes Substrat 38d, auf.

Der Leistungscombiner 10 weist einen ersten Eingang 12a und einen zweiten Eingang 32 auf. Der erste Eingang 12a ist über einen ersten elektrischen Leiter 14 mit einem Ausgang 30 verbunden. Der zweite Eingang 32 ist über einen zweiten elektrischen Leiter 16 mit einem Ausgleichsanschluss 12b verbunden.

Im vorliegenden Ausführungsbeispiel sind sowohl der erste elektrische Leiter 14 als auch der zweite elektrische Leiter 16 in jeweils zwei Leitungen aufgespalten: Der erste elektrische Leiter 14 weist ein erstes Erstleiterstück 14a und ein zweites Erstleiterstück 14b auf, der zweite elektrische Leiter 16 weist ein erstes Zweitleiterstück 16a und ein zweites Zweitleiterstück 16b auf.

Der Leistungscombiner 10 weist einen Kühlkörper 40 auf, der symmetrisch zu den elektrischen Leitern 14, 16 beabstandet ist. Im vorliegenden Fall ist dabei das zweite Erstleiterstück 14b nahe am Kühlkörper 40 und das erste Erstleiterstück 14a entfernter vom Kühlkörper 40, während das erste Zweitleiterstück 16a nahe am Kühlkörper 40 und das zweite Zweitleiterstück 16b entfernter vom Kühlkörper 40 angeordnet sind. Der Kühlkörper 40 ist mit einer Erdung 42 verbunden.

Fig. 3a zeigt eine Leistungscombineranordnung 44 mit einem weiteren Leistungscombiner 10. An einen ersten Eingang 12a des Leistungscombiners 10 ist eine erste Hochfrequenzsignalquelle 46a, an einen zweiten Eingang 32 des Leistungscombiners 10 ist eine zweite Hochfrequenzsignalquelle 46b angeschlossen. Der erste Eingang 12a ist über einen ersten elektrischen Leiter 14 mit einem Ausgang 30 verbunden, an den ein Verbraucher 48 angeschlossen ist. Der zweite Eingang 32 ist über einen zweiten elektrischen Leiter 16 mit einem Ausgleichsanschluss 12b verbunden, der über den Abschlusswiderstand 31 an Erdpotential angeschlossen ist.

Der Leistungscombiner 10 weist ein Dielektrikum, insbesondere elektrisch isolierendes Substrat 18 auf. Der erste elektrische Leiter 14 wird in erstes Erstleiterstück 14a und ein zweites Erstleiterstück 14b aufgezweigt. Der zweite elektrische Leiter 16 wird in ein erstes Zweitleiterstück 16a und ein zweites Zweitleiterstück 16b aufgezweigt. Das erste Erstleiterstück 14a und das erste Zweitleiterstück 16a werden auf einer ersten Hauptseite des Dielektrikums, insbesondere isolierenden Substrats 18, geführt. Das zweite Erstleiterstück 14b und das zweite Zweitleiterstück 16b werden auf einer zweiten Hauptseite des Dielektrikums, insbesondere elektrisch isolierenden Substrats 18, geführt.

Der erste elektrische Leiter 14 und der zweite elektrische Leiter 16 beschreiben Innen- bzw. Außenwindungen. Die Innenwindung weist dabei ein Wegstück 50 auf, das nicht parallel zur Außenwindung verläuft, sodass zwischen den Innenwindungen und den Außenwindungen ein Phasenausgleich geschaffen wird.

Die Zusammenführung des ersten Erstleiterstücks 14a mit dem zweiten Erstleiterstück 14b und die Zusammenführung des ersten Zweitleiterstücks 16a mit dem zweiten Zweitleiterstück 16b im Bereich des Ausgangs 30 bzw. des Ausgleichsanschlusses 12b verläuft analog zur vorherigen Auftrennung im Bereich der Bezugszeichen 14b, 16b und ist in Fig. 3a nicht gezeigt.

Fig. 3b zeigt einen schematischen Teilschnitt der Leistungscombineranordnung 44 gemäß Fig. 3a. Aus Fig. 3b ist ersichtlich, dass das zweite Erstleiterstück 14b weitestgehend deckungsgleich zu dem ersten Zweitleiterstück 16a und das zweite Zweitleiterstück 16b weitestgehend deckungsgleich zu dem ersten Erstleiterstück 14a verläuft. Zwischen den Leiterstücken 14a, 16a und den Leiterstücken 14b, 16b ist das Dielektrikum, insbesondere elektrisch isolierende Substrat 18, angeordnet.

Das zweite Erstleiterstück 14b und das zweite Zweitleiterstück 16b stehen in Kontakt mit einem Dielektrikum, das insbesondere als thermisch leitfähige Platte 52 ausgebildet sein kann. Die thermisch leitfähige Platte 52 ist auf einen Kühlkörper 40 aufgesetzt. Aus Fig. 3b ist die insgesamt äquidistante Beabstandung der elektrischen Leiter 14, 16 zu dem Kühlkörper 40 ersichtlich.

Ein solches Dielektrikum, das insbesondere als thermisch leitfähige Platte 52 ausgebildet sein kann, kann allgemein, also auch bei der Anordnung gemäß Fig. 1 oder Fig. 2, zwischen einem Kühlkörper 40 und der dem Kühlkörper zugewandten Leiterbahnen bzw. Leiterbahnteilstücken angeordnet sein. Es kann mehrere Funktionen erfüllen. Zunächst dient es der elektrischen Isolierung der Leiterbahnen bzw. Leiterbahnteilstücke gegenüber dem Potential des Kühlkörpers 40, der üblicherweise mit Erdung (Masse) verbunden ist. Zudem kann mit der Dicke und den dielektrischen Eigenschaften des Dielektrikums eine definierte Kapazität zwischen den Leiterbahnen bzw. Leiterbahnteilstücken eingestellt werden. Damit können hochfrequente unerwünschte Schwingungen bekämpft werden. Zudem kann mit den Materialeigenschaften, insbesondere mit den Verlustfaktoren des Dielektrikums, elektrische Verluste des Leistungscombiners 10 eingestellt werden. Grundsätzlich könnte die erste Annahme sein, dass möglichst geringe Verluste optimal sein sollten. Tatsächlich ist es in den vorliegenden Anordnungen, insbesondere bei Verbrauchern in Form einer Plasmaanlage, vorteilhaft, wenn der Leistungscombiner 10 vorgegebene Verluste aufweist, um ein Aufschwingen bei Reflektionen hoher Frequenzen zu unterbinden. Diese vorgegebenen Verluste sollten kleiner als 10% der Leistung sein, die der Leistungscombiner 10 koppelt bzw. aufteilt. Zudem hat das Dielektrikum den Vorteil, dass der Leistungscombiner 10 ohne forcierte Luftströmung einzig durch den thermischen Kontakt mit dem Kühlkörper 40 ausreichend gekühlt werden kann.

Der Leistungscombiner 10 kann zusammen mit anderen Komponenten von Verstärkern auf einer gemeinsamen Leiterkarte aufgebaut sein. Das kann die Kosten solcher Verstärker-Leistungscombiner-Baugruppen deutlich senken und zugleich die Störungseinkopplung durch externe Störfelder signifikant verringern.

Der Leistungscombiner 10 kann alleine oder zusammen mit anderen Komponenten von Verstärkern in einem metallischen Gehäuse untergebracht sein. Das kann die Störungseinkopplung durch externe Störfelder weiter verringern.

Unter Vornahme einer Zusammenschau aller Figuren der Zeichnung betrifft die Erfindung einen Leistungscombiner 10 mit einem Kühlkörper 40. Der Leistungscombiner 10 weist zumindest einen ersten elektrischen Leiter 14 und einen zweiten elektrischen Leiter 16 auf. Der erste elektrische Leiter 14 und der zweite elektrische Leiter 16 sind insgesamt weitestgehend äquidistant von dem Kühlkörper 40 beabstandet. Hierzu können der erste elektrische Leiter 14 und der zweite elektrische Leiter 16 abwechselnd nah bzw. fern zum Kühlkörper 40 angeordnet sein. Alternativ oder zusätzlich dazu kann der Kühlkörper 40 zwischen dem ersten elektrischen Leiter 14 und dem zweiten elektrischen Leiter 16 angeordnet sein. Alternativ oder zusätzlich dazu können der erste elektrische Leiter 14 und der zweite elektrische Leiter 16 weitestgehend in parallele Leiterstücke 14a, 14b, 16a, 16b aufgeteilt sein, wobei die Leiterstücke 14a, 14b, 16a, 16b so von dem Kühlkörper 40 beabstandet sind, dass der erste elektrische Leiter 14 und der zweite elektrische Leiter 16 insgesamt weitestgehend gleich weit vom Kühlkörper 40 beabstandet sind.

## Patentansprüche

1. Leistungscombiner (10) zur Kopplung und/oder zum Aufteilen von Hochfrequenzsignalen mit einer Frequenz von mehr als 1 MHz zu einer Ausgangsleistung von mehr als 100 W, wobei der Leistungscombiner (10) Folgendes aufweist:
a) einen ersten Eingang (12a) für ein erstes Hochfrequenzsignal;
b) einen zweiten Eingang (32) für ein zweites Hochfrequenzsignal;
c) einen Ausgang (30);
d) einen Ausgleichsanschluss (12b);
e) einen ersten elektrischen Leiter (14) zwischen dem ersten Eingang (12a) und dem Ausgang (30), wobei der erste elektrische Leiter (14) größtenteils in Form einer planaren Flächenelektrode ausgebildet ist;
f) einen zweiten elektrischen Leiter (16) zwischen dem zweiten Eingang (32) und dem Ausgleichsanschluss (12b), wobei der zweite elektrische Leiter (16) größtenteils in Form einer planaren Flächenelektrode ausgebildet ist und wobei der zweite elektrische Leiter (16) kapazitiv und induktiv mit dem ersten elektrischen Leiter (14) gekoppelt ist, und
- zwischen den elektrischen Leitern (14, 16) ein Dielektrikum, insbesondere in Form einer Leiterplatte, angeordnet ist,
- wobei auf einer ersten planen Hauptseite des Dielektrikums, eine erste elektrisch leitfähige Lage (20) angeordnet ist und an einer zweiten planen Hauptseite des Dielektrikums eine zweite elektrisch leitfähige Lage (22) angeordnet ist, die parallel zur ersten elektrisch leitfähigen Lage (20) verläuft,
- wobei der erste elektrische Leiter (14) und der zweite elektrische Leiter (16) jeweils abschnitts- und wechselweise in der ersten elektrisch leitfähigen Lage (20) und der zweiten elektrisch leitfähigen Lage (22) ausgebildet sind,
- wobei der erste elektrische Leiter (14) und der zweite elektrische Leiter (16) jeweils in Form von Flächenelektroden ausgebildet sind, die jeweils Teilstücke (24a-d, 26a-d) aufweisen, die wechselweise oberhalb und unterhalb des Dielektrikums verlaufen,
- wobei die Flächenelektroden der Teilstücke (24a-d) des ersten elektrischen Leiters (14) jeweils deckungsgleich und koplanar zu den Teilstücken (26a-d) des zweiten elektrischen Leiters (16) verlaufen,
g) einen Kühlkörper (40),
- wobei der Kühlkörper (40) mit einer Erdung (42) des Leistungscombiners (10) verbunden ist,
- sodass aufgrund der zu dem Dielektrikum symmetrisch verlaufenden ersten und zweiten elektrischen Leiter (14, 16) eine symmetrische parasitäre Kapazität zwischen dem ersten elektrischen Leiter (14) und dem Kühlkörper (40) und zwischen dem zweiten elektrischen Leiter (16) und dem Kühlkörper (40) ausgebildet wird.

2. Leistungscombiner (10) zur Kopplung und/oder zum Aufteilen von Hochfrequenzsignalen mit einer Frequenz von mehr als 1 MHz zu einer Ausgangsleistung von mehr als 100 W, wobei der Leistungscombiner (10) Folgendes aufweist:
a) einen ersten Eingang (12a) für ein erstes Hochfrequenzsignal;
b) einen zweiten Eingang (32) für ein zweites Hochfrequenzsignal;
c) einen Ausgang (30);
d) einen Ausgleichsanschluss (12b);
e) einen ersten elektrischen Leiter (14) zwischen dem ersten Eingang (12a) und dem Ausgang (30), wobei der erste elektrische Leiter (14) größtenteils in Form einer planaren Flächenelektrode ausgebildet ist, wobei
- der erste elektrische Leiter (14) ein erstes Erstleiterstück (14a) und ein zweites Erstleiterstück (14b) aufweist;
f) einen zweiten elektrischen Leiter (16) zwischen dem zweiten Eingang (32) und dem Ausgleichsanschluss (12b), wobei der zweite elektrische Leiter (16) größtenteils in Form einer planaren Flächenelektrode ausgebildet ist und wobei der zweite elektrische Leiter (16) kapazitiv und induktiv mit dem ersten elektrischen Leiter (14) gekoppelt ist, wobei
- der zweite elektrische Leiter (16) ein erstes Zweitleiterstück (16a) und ein zweites Zweitleiterstück (16b) aufweist,
g) einen Kühlkörper (40),
- wobei der Kühlkörper (40) mit einer Erdung (42) des Leistungscombiners (10) verbunden ist und wobei
- das erste Erstleiterstück (14a) entfernter vom Kühlkörper (40) als das zweite Erstleiterstück (14b), und das erste Zweitleiterstück (16a) näher am Kühlkörper (40) als das zweite Zweitleiterstück (16b) angeordnet ist, so dass der Kühlkörper (40) symmetrisch zu den elektrischen Leitern (14, 16) beabstandet ist und eine symmetrische parasitäre Kapazität zwischen dem ersten elektrischen Leiter (14) und dem Kühlkörper (40) und zwischen dem zweiten elektrischen Leiter (16) und dem Kühlkörper (40) ausgebildet wird.

3. Leistungscombiner (10) zur Kopplung und/oder zum Aufteilen von Hochfrequenzsignalen mit einer Frequenz von mehr als 1 MHz zu einer Ausgangsleistung von mehr als 100 W, wobei der Leistungscombiner (10) Folgendes aufweist:
a) einen ersten Eingang (12a) für ein erstes Hochfrequenzsignal;
b) einen zweiten Eingang (32) für ein zweites Hochfrequenzsignal;
c) einen Ausgang (30);
d) einen Ausgleichsanschluss (12b);
e) einen ersten elektrischen Leiter (14) zwischen dem ersten Eingang (12a) und dem Ausgang (30), wobei der erste elektrische Leiter (14) größtenteils in Form einer planaren Flächenelektrode ausgebildet ist, wobei
- der erste elektrische Leiter (14) in ein erstes Erstleiterstück (14a) und ein zweites Erstleiterstück (14b) aufgezweigt ist;
f) einen zweiten elektrischen Leiter (16) zwischen dem zweiten Eingang (32) und dem Ausgleichsanschluss (12b), wobei der zweite elektrische Leiter (16) größtenteils in Form einer planaren Flächenelektrode ausgebildet ist und wobei der zweite elektrische Leiter (16) kapazitiv und induktiv mit dem ersten elektrischen Leiter (14) gekoppelt ist, wobei
- der zweite elektrische Leiter (16) in ein erstes Zweitleiterstück (16a) und ein zweites Zweitleiterstück (16b) aufgezweigt ist,
g) ein Dielektrikum, das zwischen den ersten Leiterstücken (14a, 16a) und den zweiten Leiterstücken (14b, 16b) angeordnet ist,
h) einen Kühlkörper (40),
- wobei der Kühlkörper (40) mit einer Erdung (42) des Leistungscombiners (10) verbunden ist und wobei
- das erste Erstleiterstück (14a) und das erste Zweitleiterstück (16a) auf einer ersten Hauptseite des Dielektrikums geführt sind, und
- das zweite Erstleiterstück (14b) und das zweite Zweitleiterstück (16b) auf einer zweiten Hauptseite des Dielektrikums geführt sind,
- wobei das zweite Erstleiterstück (14b) weitestgehend deckungsgleich zu dem ersten Zweitleiterstück (16a) und das zweite Zweitleiterstück (16b) weitestgehend deckungsgleich zu dem ersten Erstleiterstück (14a) verläuft,
- sodass aufgrund der zu dem Dielektrikum symmetrisch verlaufenden ersten und zweiten elektrischen Leiter (14, 16) eine symmetrische parasitäre Kapazität zwischen dem ersten elektrischen Leiter (14) und dem Kühlkörper (40) und zwischen dem zweiten elektrischen Leiter (16) und dem Kühlkörper (40) ausgebildet wird.

4. Leistungscombiner nach einem der vorhergehenden Ansprüche, bei dem eine Innenwindung des ersten elektrischen Leiters (14) und/oder des zweiten elektrischen Leiters (16) ein Wegstück (50) aufweist, das nicht parallel zu einer Außenwindung verläuft, um einen Phasenausgleich zwischen der Innenwindung und der Außenwindung zu schaffen.

5. Leistungscombiner nach einem der vorhergehenden Ansprüche, bei dem die Bezugsimpedanz bei einer Frequenz von mehr als 3 MHz am ersten Eingang (12a) und am zweiten Eingang (32) jeweils weniger als 50 Ω, oder bei einer Frequenz von mehr als 1 MHz am ersten Eingang (12a) und am zweiten Eingang (32) jeweils 25 Ω, beträgt.

6. Leistungscombiner nach einem der Ansprüche 3, 3 mit 4, 3 mit 5, bei dem der Kühlkörper (40) zwischen dem ersten Zweitleiterstück (16a) und dem zweiten Erstleiterstück (14b) angeordnet ist.

7. Leistungscombiner nach einem der vorhergehenden Ansprüche, bei dem der Leistungscombiner (10) eine Mehrlagenleiterkarte (34) aufweist, die sich aus mehreren Leiterkarten (36a-d) zusammensetzt, wobei die Mehrlagenleiterkarte (34) die planare Flächenelektrode des ersten elektrischen Leiters (14) und die planare Flächenelektrode des zweiten elektrischen Leiters (16) aufweist.

8. Leistungscombiner nach einem der vorhergehenden Ansprüche 1, 1 mit 4, 1 mit 5, 1 mit 7 , bei dem die erste planare Flächenelektrode und die zweite planare Flächenelektrode Teilstücke (24a-d, 26a-d) aufweisen, die wechselweise auf einer ersten planen Hauptseite des Dielektrikums, insbesondere elektrisch isolierenden Substrats (18), und auf einer der ersten planen Hauptseite gegenüberliegenden zweiten planen Hauptseite des Dielektrikums, insbesondere elektrisch isolierenden Substrats (18), verlaufen.

9. Leistungscombiner nach einem der vorhergehenden Ansprüche, bei dem der erste elektrische Leiter (14) und der zweite elektrische Leiter (16) jeweils eine Windungszahl n > 1 aufweisen.

10. Leistungscombiner nach einem der vorhergehenden Ansprüche, der zur Kopplung von Hochfrequenzsignalen zwischen 1 MHz und 200 MHz ausgebildet ist.

11. Leistungscombiner nach einem der vorhergehenden Ansprüche, der zur Ausgabe von Leistungen über 2kW ausgebildet ist.

12. Leistungscombiner nach einem der vorhergehenden Ansprüche, der in Form eines 90°-Hybridkopplers ausgebildet ist.

13. Leistungscombineranordnung (44) mit einem Leistungscombiner (10) nach einem der vorhergehenden Ansprüche, wobei die Leistungscombineranordnung (44) eine erste Hochfrequenzsignalquelle (46a), die an den ersten Eingang (12a) angeschlossen ist und eine zweite Hochfrequenzsignalquelle (46b), die an den zweiten Eingang (32) angeschlossen ist, sowie insbesondere einen Verbraucher (48) aufweist, der an den Ausgang (30) angeschlossen ist.

## Claims

1. A power combiner (10) for coupling and/or splitting high-frequency signals having a frequency greater than 1 MHz to an output power greater than 100W, wherein the power combiner (10) has:
a) a first input (12a) for a first high-frequency signal;
b) a second input (32) for a second high-frequency signal;
c) an output (30);
d) a balancing connection (12b);
e) a first electrical conductor (14) between the first input (12a) and the output (30), wherein the first electrical conductor (14) is designed largely in the form of a planar surface electrode;
f) a second electrical conductor (16) between the second input (32) and the balancing connection (12b), wherein the second electrical conductor (16) is designed largely in the form of a planar surface electrode and wherein the second electrical conductor (16) is capacitively and inductively coupled to the first electrical conductor (14), and
- a dielectric, in particular in the form of a printed circuit board, is arranged between the electrical conductors (14, 16),
- wherein a first electrically conductive layer (20) is arranged on a first planar main side of the dielectric and a second electrically conductive layer (22) is arranged on a second planar main side of the dielectric, which runs parallel to the first electrically conductive layer (20),
- wherein the first electrical conductor (14) and the second electrical conductor (16) are each designed in sections and alternately in the first electrically conductive layer (20) and the second electrically conductive layer (22),
- wherein the first electrical conductor (14) and the second electrical conductor (16) are each designed in the form of surface electrodes, which each have sections (24a-d, 26a-d) that run alternately above and below the dielectric,
- wherein the surface electrodes of the sections (24a-d) of the first electrical conductor (14) each run congruently and coplanar with the sections (26a-d) of the second electrical conductor (16),
g) a heat sink (40),
- wherein the heat sink (40) is connected to a ground (42) of the power combiner (10),
- so that a symmetrical parasitic capacitance is formed between the first electrical conductor (14) and the heat sink (40) and between the second electrical conductor (16) and the heat sink (40) due to the first and second electrical conductors (14, 16) running symmetrically to the dielectric.

2. A power combiner (10) for coupling and/or splitting high-frequency signals having a frequency greater than 1 MHz to an output power greater than 100W, wherein the power combiner (10) has:
a) a first input (12a) for a first high-frequency signal;
b) a second input (32) for a second high-frequency signal;
c) an output (30);
d) a balancing connection (12b);
e) a first electrical conductor (14) between the first input (12a) and the output (30), wherein the first electrical conductor (14) is designed largely in the form of a planar surface electrode, wherein
- the first electrical conductor (14) has a first first conductor piece (14a) and a second first conductor piece (14b);
f) a second electrical conductor (16) between the second input (32) and the balancing connection (12b), wherein the second electrical conductor (16) is designed largely in the form of a planar surface electrode and wherein the second electrical conductor (16) is capacitively and inductively coupled to the first electrical conductor (14), wherein
- the second electrical conductor (16) has a first second conductor piece (16a) and a second second conductor piece (16b),
g) a heat sink (40),
- wherein the heat sink (40) is connected to a ground (42) of the power combiner (10), and wherein
- the first first conductor piece (14a) is arranged further away from the heat sink (40) than the second first conductor piece (14b), and the first second conductor piece (16a) is arranged closer to the heat sink (40) than the second second conductor piece (16b), so that the heat sink (40) is spaced apart symmetrically from the electrical conductors (14, 16) and a symmetrical parasitic capacitance is formed between the first electrical conductor (14) and the heat sink (40) and between the second electrical conductor (16) and the heat sink (40).

3. A power combiner (10) for coupling and/or splitting high-frequency signals having a frequency greater than 1 MHz to an output power greater than 100W, wherein the power combiner (10) has:
a) a first input (12a) for a first high-frequency signal;
b) a second input (32) for a second high-frequency signal;
c) an output (30);
d) a balancing connection (12b);
e) a first electrical conductor (14) between the first input (12a) and the output (30), wherein the first electrical conductor (14) is designed largely in the form of a planar surface electrode, wherein
- the first electrical conductor (14) is branched into a first first conductor piece (14a) and a second first conductor piece (14b);
f) a second electrical conductor (16) between the second input (32) and the balancing connection (12b), wherein the second electrical conductor (16) is designed largely in the form of a planar surface electrode and wherein the second electrical conductor (16) is capacitively and inductively coupled to the first electrical conductor (14), wherein
- the second electrical conductor (16) is branched into a first second conductor piece (16a) and a second second conductor piece (16b),
g) a dielectric disposed between the first conductor pieces (14a, 16a) and the second conductor pieces (14b, 16b),
h) a heat sink (40),
- wherein the heat sink (40) is connected to a ground (42) of the power combiner (10), and wherein
- the first first conductor piece (14a) and the first second conductor piece (16a) are routed on a first main side of the dielectric, and
- the second first conductor piece (14b) and the second second conductor piece (16b) are routed on a second main side of the dielectric,
- wherein the second first conductor piece (14b) runs largely congruently with the first second conductor piece (16a) and the second second conductor piece (16b) runs largely congruently with the first first conductor piece (14a),
- so that a symmetrical parasitic capacitance is formed between the first electrical conductor (14) and the heat sink (40) and between the second electrical conductor (16) and the heat sink (40) due to the first and second electrical conductors (14, 16) running symmetrically to the dielectric.

4. The power combiner according to one of the preceding claims, wherein an inner winding of the first electrical conductor (14) and/or of the second electrical conductor (16) has a portion (50) that does not run parallel to an outer winding, in order to provide phase equalization between the inner winding and the outer winding.

5. The power combiner according to one of the preceding claims, wherein the reference impedance at a frequency of more than 3 MHz at the first input (12a) and at the second input (32) is in each case less than 50 Ω, or at a frequency of more than 1 MHz at the first input (12a) and at the second input (32) is in each case 25 Ω.

6. The power combiner according to one of claims 3, 3 with 4, 3 with 5, in which the heat sink (40) is arranged between the first second conductor piece (16a) and the second first conductor piece (14b).

7. The power combiner according to one of the preceding claims, wherein the power combiner (10) has a multilayer printed circuit board (34) composed of a plurality of printed circuit boards (36a-d), wherein the multilayer printed circuit board (34) has the planar surface electrode of the first electrical conductor (14) and the planar surface electrode of the second electrical conductor (16).

8. The power combiner according to one of the preceding claims 1, 1 with 4, 1 with 5, 1 with 7, in which the first planar surface electrode and the second planar surface electrode have sections (24a-d, 26a-d) which run alternately on a first planar main side of the dielectric, in particular electrically insulating substrate (18), and on a second planar main side, opposite the first planar main side, of the dielectric, in particular electrically insulating substrate (18).

9. The power combiner according to one of the preceding claims, wherein the first electrical conductor (14) and the second electrical conductor (16) each have a number of windings n > 1.

10. The power combiner according to one of the preceding claims, which is designed to couple high-frequency signals between 1 MHz and 200 MHz.

11. The power combiner according to one of the preceding claims, which is designed to output powers above 2kW.

12. The power combiner according to one of the preceding claims, which is designed in the form of a 90° hybrid coupler.

13. A power combiner arrangement (44) comprising a power combiner (10) according to one of the preceding claims, wherein the power combiner arrangement (44) has a first high-frequency signal source (46a) connected to the first input (12a) and a second high-frequency signal source (46b) connected to the second input (32), and in particular a load (48) that is connected to the output (30).

## Revendications

1. Combinateur de puissance (10) pour le couplage et/ou le partage de signaux haute fréquence ayant une fréquence supérieure à 1 MHz jusqu'à une puissance de sortie supérieure à 100 W, dans lequel le combinateur de puissance (10) comprend ce qui suit :
a) une première entrée (12a) pour un premier signal haute fréquence ;
b) une deuxième entrée (32) pour un deuxième signal haute fréquence ;
c) une sortie (30) ;
d) une borne d'équilibrage (12b) ;
e) un premier conducteur électrique (14) entre la première entrée (12a) et la sortie (30), dans lequel le premier conducteur électrique (14) est principalement conçu sous forme d'une électrode de surface plane ;
f) un deuxième conducteur électrique (16) entre la deuxième entrée (32) et la borne d'équilibrage (12b), dans lequel le deuxième conducteur électrique (16) est principalement conçu sous forme d'une électrode de surface plane et dans lequel le deuxième conducteur électrique (16) est couplé de manière capacitive et inductive au premier conducteur électrique (14), et
- un diélectrique, en particulier sous forme d'un circuit imprimé, est disposé entre les conducteurs électriques (14, 16),
- dans lequel une première couche électriquement conductrice (20) est disposée sur une première face principale plane du diélectrique et une deuxième couche électriquement conductrice (22) est disposée sur une deuxième face principale plane du diélectrique, et s'étend parallèlement à la première couche électriquement conductrice (20),
- dans lequel le premier conducteur électrique (14) et le deuxième conducteur électrique (16) sont respectivement conçus par sections et alternativement dans la première couche électriquement conductrice (20) et la deuxième couche électriquement conductrice (22),
- dans lequel le premier conducteur électrique (14) et le deuxième conducteur électrique (16) sont respectivement conçus sous forme d'électrodes de surface, qui comprennent respectivement des parties de segments (24a-d, 26a-d) s'étendant alternativement au-dessus et en dessous du diélectrique,
- dans lequel les électrodes de surface des parties de segments (24ad) du premier conducteur électrique (14) s'étendent respectivement en superposition et coplanairement par rapport aux parties de segments (26a-d) du deuxième conducteur électrique (16),
g) un dissipateur thermique (40),
- dans lequel le dissipateur thermique (40) est relié à la terre (42) du combinateur de puissance (10),
- de telle sorte qu'en raison du premier et du deuxième conducteur électrique (14, 16) s'étendant symétriquement par rapport au diélectrique, une capacité parasite symétrique est conçue entre le premier conducteur électrique (14) et le dissipateur thermique (40) et entre le deuxième conducteur électrique (16) et le dissipateur thermique (40).

2. Combinateur de puissance (10) pour le couplage et/ou le partage de signaux haute fréquence ayant une fréquence supérieure à 1 MHz jusqu'à une puissance de sortie supérieure à 100 W, dans lequel le combinateur de puissance (10) comprend ce qui suit :
a) une première entrée (12a) pour un premier signal haute fréquence ;
b) une deuxième entrée (32) pour un deuxième signal haute fréquence ;
c) une sortie (30) ;
d) une borne d'équilibrage (12b) ;
e) un premier conducteur électrique (14) entre la première entrée (12a) et la sortie (30), dans lequel le premier conducteur électrique (14) est principalement conçu sous forme d'une électrode de surface plane, dans lequel
- le premier conducteur électrique (14) comprend un premier premier-segment de conducteur (14a) et un deuxième premier-segment de conducteur (14b) ;
f) un deuxième conducteur électrique (16) entre la deuxième entrée (32) et la borne d'équilibrage (12b), dans lequel le deuxième conducteur électrique (16) est principalement conçu sous forme d'une électrode de surface plane et dans lequel le deuxième conducteur électrique (16) est couplé de manière capacitive et inductive au premier conducteur électrique (14), dans lequel
- le deuxième conducteur électrique (16) comprend un premier deuxième-segment de conducteur (16a) et un deuxième deuxième-segment de conducteur (16b),
g) un dissipateur thermique (40),
- dans lequel le dissipateur thermique (40) est relié à la terre (42) du combinateur de puissance (10), et dans lequel
- le premier premier-segment de conducteur (14a) est disposé plus loin du dissipateur thermique (40) que le deuxième premier-segment de conducteur (14b), et le premier deuxième-segment de conducteur (16a) est disposé plus près du dissipateur thermique (40) que le deuxième deuxième-segment de conducteur (16b), de telle sorte que le dissipateur thermique (40) est symétriquement espacé par rapport aux conducteurs électriques (14, 16) et qu'une capacité parasite symétrique est conçue entre le premier conducteur électrique (14) et le dissipateur thermique (40) ainsi qu'entre le deuxième conducteur électrique (16) et le dissipateur thermique (40).

3. Combinateur de puissance (10) pour le couplage et/ou le partage de signaux haute fréquence ayant une fréquence supérieure à 1 MHz jusqu'à une puissance de sortie supérieure à 100 W, dans lequel le combinateur de puissance (10) comprend ce qui suit :
a) une première entrée (12a) pour un premier signal haute fréquence ;
b) une deuxième entrée (32) pour un deuxième signal haute fréquence ;
c) une sortie (30) ;
d) une borne d'équilibrage (12b) ;
e) un premier conducteur électrique (14) entre la première entrée (12a) et la sortie (30), dans lequel le premier conducteur électrique (14) est principalement conçu sous forme d'une électrode de surface plane, dans lequel
- le premier conducteur électrique (14) est divisé en un premier premier-segment de conducteur (14a) et un deuxième premier-segment de conducteur (14b) ;
f) un deuxième conducteur électrique (16) entre la deuxième entrée (32) et la borne d'équilibrage (12b), dans lequel le deuxième conducteur électrique (16) est principalement conçu sous forme d'une électrode de surface plane et dans lequel le deuxième conducteur électrique (16) est couplé de manière capacitive et inductive au premier conducteur électrique (14), dans lequel
- le deuxième conducteur électrique (16) est divisé en un premier deuxième-segment de conducteur (16a) et un deuxième deuxième-segment de conducteur (16b),
g) un diélectrique disposé entre les premiers segments de conducteur (14a, 16a) et les deuxièmes segments de conducteur (14b, 16b),
h) un dissipateur thermique (40),
- dans lequel le dissipateur thermique (40) est relié à la terre (42) du combinateur de puissance (10), et dans lequel
- le premier premier-segment de conducteur (14a) et le premier deuxième-segment de conducteur (16a) sont conduits sur une première face principale du diélectrique, et
- le deuxième premier-segment de conducteur (14b) et le deuxième deuxième-segment de conducteur (16b) sont conduits sur une deuxième face principale du diélectrique,
- dans lequel le deuxième premier-segment de conducteur (14b) s'étend largement en superposition par rapport au premier deuxième-segment de conducteur (16a), et le deuxième deuxième-segment de conducteur (16b) s'étend largement en superposition par rapport au premier premier-segment de conducteur (14a),
- de telle sorte qu'en raison du premier et du deuxième conducteur électrique (14, 16) s'étendant symétriquement par rapport au diélectrique, une capacité parasite symétrique est conçue entre le premier conducteur électrique (14) et le dissipateur thermique (40) et entre le deuxième conducteur électrique (16) et le dissipateur thermique (40).

4. Combinateur de puissance selon l'une des revendications précédentes, pour lequel un enroulement interne du premier conducteur électrique (14) et/ou du deuxième conducteur électrique (16) comprend un tronçon (50) qui ne s'étend pas parallèlement à un enroulement externe, afin de réaliser un équilibrage de phase entre l'enroulement interne et l'enroulement externe.

5. Combinateur de puissance selon l'une des revendications précédentes, pour lequel l'impédance de référence, à une fréquence supérieure à 3 MHz, est respectivement inférieure à 50 Ω à la première entrée (12a) et à la deuxième entrée (32), ou à une fréquence supérieure à 1 MHz, de respectivement 25 Ω à la première entrée (12a) et à la deuxième entrée (32).

6. Combinateur de puissance selon l'une des revendications 3, 3 avec 4, 3 avec 5, pour lequel le dissipateur thermique (40) est disposé entre le premier deuxième-segment de conducteur (16a) et le deuxième premier-segment de conducteur (14b).

7. Combinateur de puissance selon l'une des revendications précédentes, pour lequel le combinateur de puissance (10) comprend une carte de circuit imprimé multicouche (34) constituée de plusieurs cartes de circuits imprimés (36a-d), dans lequel la carte de circuit imprimé multicouche (34) comprend l'électrode de surface plane du premier conducteur électrique (14) et l'électrode de surface plane du deuxième conducteur électrique (16).

8. Combinateur de puissance selon l'une des revendications précédentes 1, 1 avec 4, 1 avec 5, 1 avec 7, pour lequel la première électrode de surface plane et la deuxième électrode de surface plane comprennent des parties de segments (24ad, 26a-d) qui s'étendent alternativement sur une première face principale plane du diélectrique, en particulier un substrat électriquement isolant (18), et sur une deuxième face principale plane du diélectrique opposée à la première face principale plane, en particulier un substrat électriquement isolant (18).

9. Combinateur de puissance selon l'une des revendications précédentes, pour lequel le premier conducteur électrique (14) et le deuxième conducteur électrique (16) comprennent respectivement un nombre d'enroulements n > 1.

10. Combinateur de puissance selon l'une des revendications précédentes, conçu pour le couplage de signaux haute fréquence entre 1 MHz et 200 MHz.

11. Combinateur de puissance selon l'une des revendications précédentes, conçu pour délivrer des puissances supérieures à 2 kW.

12. Combinateur de puissance selon l'une des revendications précédentes, conçu sous forme d'un coupleur hybride à 90°.

13. Système de combinateur de puissance (44) incluant un combinateur de puissance (10) selon l'une des revendications précédentes, dans lequel le système de combinateur de puissance (44) comprend une première source de signal haute fréquence (46a) raccordée à la première entrée (12a), et une deuxième source de signal haute fréquence (46b) raccordée à la deuxième entrée (32), ainsi qu'une charge (48) en particulier, raccordée à la sortie (30).
